# EUROPÄISCHE PATENTSCHRIFT

(11) **EP 2 083 666 B1**
(45) Veröffentlichungstag und Bekanntmachung des Hinweises auf die Patenterteilung: **07.05.2014**
(21) Anmeldenummer: 07818875.2
(22) Anmeldetag: 10.10.2007
(51) Int. Cl.: A47L 13/258

(54) **KLAPPBARER FLACHWISCHER MIT TRAPEZFÖRMIGER WISCHPLATTE**
FOLDING FLAT MOP COMPRISING A TRAPEZOIDAL MOP PLATE
BALAI DE LAVAGE À PLAT

(30) Priorität: 11.10.2006 DE 102006048479; 13.02.2007 DE 102007007671
(43) Veröffentlichungstag der Anmeldung: 05.08.2009
(73) Patentinhaber: Carl Freudenberg KG, 69469 Weinheim (DE)
(72) Erfinder: DINGERT, Uwe, 69518 Abtsteinach (DE); DEERBERG, Jens, 45130 Essen (DE); GRATZKI, Torsten, 45219 Essen (DE)
(86) Internationale Anmeldenummer: PCT/EP2007/008802
(87) Internationale Veröffentlichungsnummer: WO 2008/043538

(56) Entgegenhaltungen:
- EP-A- 1 097 667
- EP-A- 1 527 728
- WO-A-2004/054424
- US-A- 3 843 993

## Beschreibung

### Technisches Gebiet

Die Erfindung betrifft einen Flachwischer, umfassend eine Wischplatte mit einer Reinigungsseite auf die ein Wischbezug aufspannbar ist, wobei die Wischplatte zwei klappbar zueinander angeordnete Wischplattenteile aufweist.

### Stand der Technik

Derartige Flachwischer sind allgemein bekannt. Die Wischplatte ist mit einem Stiel verbindbar, der meist gelenkig an der Oberseite der Wischplatte befestigt ist. Zur Nassreinigung werden Wischbezüge auf die Wischplatte aufgespannt, die mit einer Reinigungsflüssigkeit getränkt werden können. Die Wischbezüge können mittels Taschen oder kraft/formachlüssiger Befestigungselemente an der Wischplatte befestigt werden. Die Wischplatte besteht aus einen Kunststoff-Spritzguss und weist meist eine rechteckige Form auf. Die Oberseite der Wischplatte ist glatt ausgebildet und die Reinigungsseite weist eine Rippenstruktur auf, wobei die Rippen meist in lang gezogenen Rechtecken zueinander angeordnet sind. Durch die Rippenstruktur ergibt sich eine Materialersparnis bei einer gleichzeitig hohen Steifheit der Wischplatte.

Aus der EP 1 097 667 A1 ist ein Flachwischer bekannt, umfassend eine Wischplatte mit einer Reinigungsseite (Unterseite), auf die ein Wischbezug aufspannbar ist, wobei die Wischplatte zwei klappbar zueinander angeordnete Wischplattenteile_aufweist, wobei die Wischplatte trapezförmig ausgebildet ist.

### Darstellung der Erfindung

Der Erfindung liegt die Aufgabe zugrunde, einen Flachwischer zu entwickeln, der eine verbesserte Reinigungsleistung an schwer zugänglichen Stellen aufweist.

Diese Aufgabe wird mit einem Flachwischer gelöst, umfassend eine Wischplatte mit einer Reinigungsseite, auf die ein Wischbezug aufspannbar ist, wobei die Wischplatte zwei klappbar zueinander angeordnete Wischplattenteile aufweist und wobei die Wischplatte trapezförmig ausgebildet ist, wobei die der längeren Längsseite zugeordneten Ecken der Wischplatte abgebogen sind. Auf vorteilhafte Ausgestaltungen nehmen die Unteransprüche Bezug.

Zur Lösung der Aufgabe ist die Wischplatte trapezförmig ausgebildet. Durch eine Trapezform ergeben sich zwei Stumpfe Ecken, die der kürzeren Längsseite zugeordnet sind und zwei spitze Ecken, die der längeren Längsseite zugeordnet sind. Mittels der spitzen Ecken können in vorteilhafter Weise schwer zugängliche Eckbereiche des zu reinigenden Bodens erreicht und gereinigt werden. Es ist denkbar, die Rippen an der Unterseite des Flachwischers wabenförmig zueinander anzuordnen. Dadurch sind, im Unterschied zu den bekannten Rippenstrukturen, die Rippen nicht durchgehend, sondern als Segmente einer Wabe angeordnet. Dadurch ergeben sich Zwischenräume, die durch die Länge der Segmente definiert sind. Diese Waben bilden die Reinigungsseite der Wischplatte. Eine derartig ausgebildete Wischplatte ist biegesteif und durch die gleichmäßig verteilten Rippen ergibt sich gleichzeitig ein gleichmäßiger Kontakt mit dem Wischbezug. Hieraus resultiert eine gleichmäßige Anpressung des Wischbezugs an den zu reinigenden Boden und damit ein vergleichmäßigtes Wischergebnis. In einer vorteilhaften Ausgestaltung ist die Länge der Rippen so gewählt, dass über die Breite der Wischplatte betrachtet, fünf Waben versetzt zueinander angeordnet werden können. Eine Wischplatte mit einer Reinigungsseite bestehend aus einer wabenförmigen Rippenstruktur ist besonders einfach und kostengünstig im Spritzgießprozess herstellbar. Dabei können die Rippen so ausgebildet sein, dass sie sich, von der Reinigungsseite in Richtung auf die Oberseite der Wischplatte betrachtet, verdicken. Dadurch ist die Wischplatte besonders einfach aus dem Spritzgießwerkzeug entformbar.

Die der längeren Längsseite zugeordneten Ecken der Wischplatte sind abgebogen. Die Ecken weisen demnach die Form von Winglets auf. Auf die Wischplatte werden meist taschenfömige Wischbezüge aufgespannt. Zum Aufspannen werden die Wischplattenteile zusammengeklappt und die freien Enden der Wischplattenteile werden in die Taschen des Wischbezugs eingeschoben. Danach werden die Wischplattenteile auseinander geklappt und verriegelt. Durch das Zusammenklappen stehen die freien Enden der Wischplattenteile fast senkrecht nach unten, was aufgrund der dadurch hohen Normalkraft das Gleiten der freien Enden auf dem Wischbezug in Richtung der Taschen erschwert. Durch die an die Ecken angeformten Winglets stehen die freien Enden bei geklappter Wischplatte eben nicht fast senkrecht nach unten, sondern weisen zumindest teilweise bei geklappten Wischplattenteilen in Richtung auf die Taschen. Dadurch verbessert sich der Gleitvorgang der Wischplattenteile auf dem Wischbezug und somit das Aufspannen des Wischbezugs auf die Wischplatte erheblich.

Die Wischplatte kann so geteilt sein, dass sich zwei im Wesentlichen gleich große Wischplattenteile ergeben. Dazu können die Wischplattenteile gelenkig an einem Zwischenstück angeordnet sein. Durch diese Ausgestaltung sind die Wischplattenteile spiegelsymmetrisch klappbar und hängen im geklappten Zustand ausgehend von dem Zwischenstück, beziehungsweise der gelenkigen Verbindung jeweils um den gleichen Betrag nach unten. Dadurch vereinfacht sich das Aufspannen eines Wischbezug, da die der längeren Längsseite zugeordneten Ecken der Wischplatte gleichzeitig in Eingriff mit den Taschen des Wischbezugs gelangen. Diese Ausgestaltung ist besonders vorteilhaft im Zusammenhang mit den oben beschriebenen abgebogenen Ecken die der längeren Längsseite der Wischplatte zugeordnet sind.

### Kurzbeschreibung der Zeichnung

Einzige Ausführungsbeispiele des erfindungsgemäßen Flachwischers werden nachfolgend anhand der Figuren näher erläutert. Diese zeigen, jeweils schematisch:
Fig. 1 die erfindungsgemäße Wischplatte in der Untersicht;
Fig. 2 die Wischplatte in räumlicher Ansicht;
Fig. 3 ein Wischplattenteil mit Verriegelungselement und Federkörper;
Fig. 4 eine Wischplatte mit spiegelsymmetrisch klappbaren Wischplattenteilen.

### Ausführung der Erfindung

Figur 1 zeigt die Wischplatte 2 eines Flachwischers 1. Die Wischplatte 2, bestehend aus zwei klappbar zueinander angeordneten Wischplattenteilen 5, 6 weist eine Reinigungsseite 3 auf, die durch Rippen 7 gebildet ist. Die Rippen 7 sind wabenförmig zueinander angeordnet. Auf die Wischplatte 2 ist ein Wischbezug mit Taschen (nicht dargestellt) aufspannbar, wobei der Wischbezug die Reinigungsseite 3 bedeckt und damit mit den Rippen 7 in Eingriff gelangt. Die Wischplatte 2 weist die Form eines Trapezes auf. Auf der Reinigungsseite 3 ist eine Rückhalteeinrichtung 11 angeordnet, die aus vier Elastomerkörpern aus Gummi besteht, wodurch die Rückhalteeinrichtung 11 ein kraftschlüssiges Wirkprinzip aufweist. Die Wischplatte 2 besteht aus Kunststoff und die Herstellung erfolgt im Spritzgießverfahren.

Figur 2 zeigt die Wischplatte 1 gemäß Figur 1 in räumlicher Darstellung. Hier ist gezeigt, dass die der längeren Längsseite 8 zugeordneten Ecken 9, 10 der Wischplatte 2 abgebogen sind und damit die Form von Winglets aufweisen. Des Weiteren ist die der Reinigungsseite 3 abgewandte Seite 14 der Wischplatte 2 so ausgebildet, dass sich eine Wellenstruktur ergibt. Dabei sind die Wellenberge jeweils etwa der Mitte jedes Wischplattenteils 5, 6 zugeordnet und ein Wellental ist der Mitte der Wischplatte 2 und den Ecken 9, 10 zugeordnet. In der Mitte der Wischplatte 2 befindet sich auch eine Aufnahme 15, um die Wischplatte 2 gelenkig mit einem Stiel verbinden zu können. Beide Wischplattenteile 5, 6 sind durch ein Verriegelungselement 12 scharnierartig miteinander verbunden, so dass die Wischplattenteile 5, 6 zueinander klappbar sind. Das Verriegelungselement 12 ist kippbeweglich an einem Wischplattenteil 6 angebracht und übergreift einen Abschnitt des anderen Wischplattenteils 5 und verhindert dadurch ein selbsttätiges Schwenken der Wischplattenteile 5, 6. Durch Kippen des Verriegelungselementes 12 wird der Abschnitt freigegeben und es ist dadurch ein Schwenken der Wischplattenteile 5, 6 ermöglicht.

Figur 3 zeigt im Detail ein Wischplattenteil 6 gemäß Figur 1 oder 2. Es ist gezeigt, dass dem Verriegelungselement 12 ein Federkörper 13 bestehend aus einem Elastomerkörper so zugeordnet ist, dass das Verriegeln der Wischplattenteile 5, 6 gegen die Kraft des Federkörpers 13 erfolgt. Dazu sind auf dem Wischplattenteil 6 zwei Federkörper 13 im Bereich des Verriegelungselementes 12 angeordnet. Diese Federkörper 13 bestehen aus halbkugelförmigen Gummikörpern. Wenn die Wischplattenteile 5, 6 durch das Verriegelungselement 12 verriegelt sind, werden die an dem Wischplattenteil 6 angeordneten Federkörper 13 komprimiert und die Federkörper 13 üben eine Kraft auf das andere Wischplattenteil 5 aus. Flachwischer nach einem der Ansprüche 1 bis 6, dadurch gekennzeichnet, dass die Wischplattenteile 5, 6 durch ein Verriegelungselement 12 scharnierartig miteinander verbunden sind, wobei dem Verriegelungselement 12 ein Federkörper 13 so zugeordnet ist, dass das Verriegeln der Wischplattenteile 5, 6 gegen die Kraft des Federkörpers 13 erfolgt.

Figur 4 zeigt die Wischplatte 2 eines Flachwischers 1. Die Wischplatte 2 besteht aus zwei Wischplattenteilen 5, 6 die in Bezug auf deren Reinigungsseite 3 im Wesentlichen die gleiche Größe aufweisen. Die Wischplattenteile 5, 6 sind gelenkig an einem Zwischenstück 16 befestigt, so dass die Wischplattenteile 5, 6 spiegelsymmetrisch klappbar sind. An dem Zwischenstück 16 ist zentral eine Aufnahme für einen Stiel 15 gelenkig angeordnet. Die Reinigungsseite 3 der Wischplattenteile 5, 6 ist durch Rippen 7 gebildet, wobei die Rippen 7 wabenförmig zueinander angeordnet sind. Im Rahmen der Ausgestaltung gemäß Figur 4 sind auch alternativ ausgebildete Reinigungsseiten 3 denkbar, beispielsweise eben ausgebildete Flächen. Auf die Wischplatte 2 ist ein Wischbezug mit Taschen (nicht dargestellt) aufspannbar, wobei der Wischbezug die Reinigungsseite 3 bedeckt und damit mit den Rippen 7 in Eingriff gelangt. Die Wischplatte 2 weist die Form eines Trapezes auf, wobei die der längeren Längsseite 8 zugeordneten Ecken 9, 10 der Wischplatte 2 abgebogen sind und damit die Form von Winglets aufweisen. Des Weiteren ist die der Reinigungsseite 3 abgewandte Seite 14 der Wischplatte 2 so ausgebildet, dass sich eine Wellenstruktur ergibt. Dabei sind die Wellenberge jeweils etwa der Mitte jedes Wischplattenteils 5, 6 zugeordnet und ein Wellental ist der Mitte der Wischplatte 2 und den Ecken 9, 10 zugeordnet. Auf der Reinigungsseite 3 ist eine Rückhalteeinrichtung 11 angeordnet, die aus vier Elastomerkörpern aus Gummi besteht, wodurch die Rückhalteeinrichtung 11 ein kraftschlüssiges Wirkprinzip aufweist. Ein Verriegelungselement 12 ist kippbeweglich an einem Wischplattenteil 6 angebracht und übergreift einen Abschnitt des anderen Wischplattenteils 5 und verhindert dadurch ein selbsttätiges Schwenken der Wischplattenteile 5, 6. Dieser Abschnitt wiederum übergreift im geschlossenen Zustand der Wischplatte 2 auch das Zwischenstück 16. Durch Kippen des Verriegelungselementes 12 wird der Abschnitt freigegeben und es ist dadurch ein Schwenken der Wischplattenteile 5, 6 um das Zwischenstück 16 ermöglicht. Die Wischplatte 2 besteht aus Kunststoff und die Herstellung erfolgt im Spritzgießverfahren.

## Patentansprüche

1. Flachwischer (1), umfassend eine Wischplatte (2) mit einer Reinigungsseite (3) auf die ein Wischbezug (4) aufspannbar ist, wobei die Wischplatte (2) zwei klappbar zueinander angeordnete Wischplattenteile (5, 6) aufweist und wobei die Wischplatte (2) trapezförmig ausgebildet ist, **dadurch gekennzeichnet, dass** die der längeren Längsseite (8) zugeordneten Ecken (9, 10) der Wischplatte (2) abgebogen sind.

2. Flachwischer nach Anspruch 1, **dadurch gekennzeichnet, dass** die Wischplatte (2) so geteilt ist, dass sich zwei im Wesentlichen gleich große Wischplattenteile (5, 6) ergeben.

3. Flachwischer nach Anspruch 1 oder 2, **dadurch gekennzeichnet, dass** die Wischplattenteile (5, 6) gelenkig an einem Zwischenstück (16) angeordnet sind.

## Claims

1. Flat mop (1) comprising a mop plate (2) having a cleaning side (3) on which a mop cover (4) can be mounted, wherein the mop plate (2) has two mop-plate parts (5, 6) arranged for swing action in relation to one another, and wherein the mop plate (2) is of trapezoidal design, **characterized in that** the corners (9, 10) of the mop plate (2), said corners being assigned to the longer longitudinal side (8), are bent up.

2. Flat mop according to Claim 1, **characterized in that** the mop plate (2) is divided to form two mop-plate parts (5, 6) of essentially equal size.

3. Flat mop according to Claim 1 or 2, **characterized in that** the mop-plate parts (5, 6) are arranged in an articulated manner on an intermediate component (16),

## Revendications

1. Balai de lavage plat (1) comportant une plaque d'essuyage (2) pourvue d'un côté de nettoyage (3) sur lequel peut être tendue une garniture d'essuyage (4), la plaque d'essuyage (2) comprenant deux parties de plaque d'essuyage (5, 6) disposées de manière à pouvoir être rabattues l'une par rapport à l'autre et la plaque d'essuyage (2) étant réalisée de manière trapézoïdale, **caractérisé en ce que** les coins (9, 10) de la plaque d'essuyage (2) associés au côté longitudinal (8) plus long sont incurvés.

2. Balai de lavage plat selon la revendication 1, **caractérisé en ce que** la plaque d'essuyage (2) est divisée de telle sorte qu'il en résulte deux parties de plaque d'essuyage (5, 6) essentiellement de même taille.

3. Balai de lavage plat selon la revendication 1 ou 2, **caractérisé en ce que** les parties de plaque d'essuyage (5, 6) sont disposées de manière articulée sur une pièce intermédiaire (16).
